# EUROPÄISCHE PATENTSCHRIFT

(11) **EP 2 788 242 B1**
(45) Veröffentlichungstag und Bekanntmachung des Hinweises auf die Patenterteilung: **04.05.2016**
(21) Anmeldenummer: 13709352.2
(22) Anmeldetag: 05.03.2013
(51) Int. Cl.: B61D 29/00

(54) **LAMPENBAND FÜR EINEN FAHRGASTINNENRAUM EINES SCHIENENFAHRZEUGS**
LAMP BAND FOR A PASSENGER INTERIOR CHAMBER OF A RAIL VEHICLE
RAMPE D'ÉCLAIRAGE POUR LA CABINE PASSAGERS D'UN VÉHICULE FERROVIAIRE

(30) Priorität: 21.03.2012 DE 102012204503
(43) Veröffentlichungstag der Anmeldung: 15.10.2014
(73) Patentinhaber: Siemens Aktiengesellschaft, 80333 München (DE)
(72) Erfinder: LOHMANN, Thomas, 46485 Wesel (DE); ROHWERDER, Dirk, 45549 Sprockhövel (DE)
(86) Internationale Anmeldenummer: PCT/EP2013/054353
(87) Internationale Veröffentlichungsnummer: WO 2013/139586

(56) Entgegenhaltungen:
- DE-U1- 29 620 797
- US-A- 2 526 828
- US-A- 2 902 917

## Beschreibung

Die Erfindung bezieht sich auf ein Lampenband zum Einbau in einem Fahrgastinnenraum eines Schienenfahrzeugs, mit einer Mehrzahl langgestreckter Leuchtenabdeckungen, die in ihrer Längsrichtung zur Ausbildung des Lampenbandes aneinander anschließbar sind.

Solche Lampenbänder sind im Stand der Technik vielfach eingesetzt. Als Fahrzeugbeispiel kann hier auf den DESIRO Mainline und den DESIRO AM_08 Brüssel verwiesen werden. Zudem ist ein solches Lampenband, eingesetzt bei einem Fahrzeug, aus der US 2 526 828 A bekannt. Zum technischen Hintergrund der Erfindung zählen zudem die DE 296 20 797 U1 und die US 2 902 917 A.

Da Wagenkästen von Schienenfahrzeugen gewisse Längentoleranzen aufweisen, ist der Einbau von Lampenbändern oft problematisch. Dies liegt daran, dass Lampenbänder nicht oder nur mit großem Aufwand in ihrer Länge verändert, insbesondere verkürzt werden können. Maßgeblich dabei ist die Länge der bei den Lampenbändern eingesetzten Leuchtstoffröhren.

Zur Lösung dieses Problems laufen Lampenbänder häufig in eine angrenzende Kontur und werden dann durch Blenden abgedeckt. Sofern die Möglichkeit besteht, werden die Lampenabdeckungen gekürzt. Wenn sich jedoch die Toleranzen in der Länge des Wagenkastens im Plusbereich bewegen, werden Spaltmaße zwischen den einzelnen Lampenabdeckungen vergrößert.

Ausgehend hiervon liegt der Erfindung die Aufgabe zugrunde, ein Lampenband der eingangs genannten Art derart weiterzuentwickeln, dass Längentoleranzen von Wagenkästen besser Rechnung getragen werden kann.

Diese Aufgabe wird dadurch gelöst, dass zwischen wenigstens zwei in Längsrichtung des Lampenbandes aufeinander folgender Leuchtenabdeckungen eine Zwischenabdeckung vorgesehen ist, die doppelwandig ausgestaltet ist, wobei die, bezogen auf das Lampenband, innen liegende Wandung gegenüber der außen liegenden Wandung in Längsrichtung des Lampenbandes derart vorsteht, dass ein sich zwischen der Zwischenabdeckung und der benachbarten Leuchtenabdeckung ergebender Spalt kaschiert ist.

Die vorgesehene Zwischenabdeckung ermöglicht es durch den vorstehenden Abschnitt ihrer inneren Wandung Längentoleranzen des Wagenkastens dadurch zu begegnen, dass ein Abstand zwischen einer Zwischenabdeckung und einer daran angrenzenden Leuchtenabdeckung vergrößert wird, wobei jedoch ein sich ergebender Spalt zwischen diesen beiden Bauteilen zuverlässig kaschiert wird.

Für eine günstige Abstützung der benachbarten Leuchtenabdeckung kann die innere Wandung der Zwischenabdeckung eine Wandung der Leuchtenabdeckung untergreifen.

Dabei ist die innere Wandung der Zwischenabdeckung bevorzugt von einem Federstahlblech gebildet. Demgegenüber kann eine äußere Wandung der Zwischenabdeckung von einem Aluminiumblech gebildet sein.

Die Zwischenabdeckung kann auf ihrer Innenseite ein optisches/akustisches Funktionselement tragen. Dabei kann es sich beispielsweise um einen Lautsprecher oder ein Leuchtdiodenfeld handeln, wobei dann die Zwischenabdeckung mit geeignet ausgebildeten Öffnungen für einen Schall-/oder Lichtdurchtritt ausgestattet ist. Die Leuchtenabdeckungen sind bevorzugt aus Polykarbonat hergestellt.

Das Lampenband kann in seiner Längsrichtung mehrere Zwischenabdeckungen aufweisen, die mit der Zwischenabdeckung gleichartig sind. Durch das Vorsehen mehrerer Zwischenabdeckungen ist insgesamt eine größere Längentoleranz der Wagenkästen möglich, ohne dass eine Kaschierung sich ergebender Spalte fortfällt.

Ein Ausführungsbeispiel der Erfindung wird nachfolgend unter Bezugnahme auf die Zeichnungen noch näher erläutert. Es zeigen:
- Figur 1: eine perspektivische Ansicht eines Lampenbandabschnittes,
- Figur 2: eine perspektivische Ansicht einer Zwischenabdeckung, die Teil des Lampenbandes von Figur 1 ist,
- Figur 3: eine Ansicht von unten der Zwischenabdeckung von Figur 2 und
- Figur 4: eine Querschnittsansicht der Zwischenabdeckung der Figuren 2 und 3.

Figur 1 zeigt einen Abschnitt eines Lampenbandes zum Einbau in einem Fahrgastinnenraum eines Schienenfahrzeugs, bevorzugt an einer Innendecke. Zwischen zwei Leuchtenabdeckungen 1, hinter denen beispielsweise Leuchtstoffröhren angeordnet sind, ist eine Zwischenabdeckung 2 vorgesehen. Zum Ausgleich einer Längentoleranz, die beim Einbau des Lampenbandes zu berücksichtigen ist, schließt die Zwischenabdeckung 2 unmittelbar an die in Figur 1 links gezeigte Leuchtenabdeckung an, während sich zwischen einer äußeren Wandung 3 der Zwischenabdeckung 2 und der in Figur 1 rechts dargestellten Leuchtenabdeckung 1 ein Spalt 4 ergibt.

Der Spalt 4 wird kaschiert von einer inneren Wandung 5 der Zwischenabdeckung 2, wobei die innere Wandung 5 die Wandung der Leuchtenabdeckung 1 untergreift.

Im Hinblick auf die eingesetzten Materialien ergibt sich Folgendes: die Leuchtenabdeckungen 1 sind aus Polykarbonat hergestellt, die äußere Wandung der Zwischenabdeckung 3 besteht aus Aluminiumblech, während die innere Wandung 5 aus Federstahlblech hergestellt ist. Von der äußeren Farbgestaltung her sind die Leuchtenabdeckungen 1 und die Zwischenabdeckung 2 einschließlich der inneren Wandung 5 wenigstens in dem gegenüber der äußeren Wandung 3 vorstehenden Abschnitt gleichartig ausgebildet, so dass sich ein einheitliches Erscheinungsbild des Lampenbandes ergibt.

Der Darstellung von Figur 3 ist zu entnehmen, dass die innere Wandung 5 der Zwischenabdeckung 2 lediglich an denjenigen Rändern der Zwischenabdeckung 2 vorgesehen ist, die zum Anschluss an die benachbarten Leuchtenabdeckungen 1 dienen. Aus Figur 3 wie auch aus Figur 1 geht hervor, dass die äußere Wandung 3 der Zwischenabdeckung 2 mit einem Flächenabschnitt ausgestattet ist, der Öffnungen aufweist, welche beispielsweise zum Durchtritt von Schall dienen können, wenn auf einer Innenseite der Zwischenabdeckung 2 ein Lautsprecher angeordnet ist. Alternativ kann dieser Flächenabschnitt auch derart ausgebildet sein, dass anstelle des Lautsprechers ein LED-Feld auf der Innenseite der Zwischenabdeckung 2 verwendbar ist.

Aus der Querschnittsansicht von Figur 4 ergibt sich, dass die innere Wandung 5 über einen gesamten Randbereich der äußeren Wandung 3 folgt, so dass ein sich ergebender Spalt 4 zuverlässig kaschiert wird.

Zum Ausgleich von Längentoleranzen eines Wagenkastens eines Schienenfahrzeugs ist es somit möglich, in den jeweiligen Anschlussbereichen zwischen den beiden Leuchtenabdeckungen 1 und der Zwischenabdeckung 2 derart dimensionierte Spalte 4 vorzusehen, dass das Lampenband insgesamt von seiner Länge her an den Einbauort angepasst ist. Bei Bedarf können auch mehrere, mit der Zwischenabdeckung 2 baugleiche weitere Zwischenabdeckungen vorgesehen werden, was eine Anpassbarkeit der Länge des Lampenbandes erhöht.

## Patentansprüche

1. Lampenband zum Einbau in einem Fahrgastinnenraum eines Schienenfahrzeugs, mit einer Mehrzahl langgestreckter Leuchtenabdeckungen (1), die in ihrer Längsrichtung zur Ausbildung des Lampenbands aneinander anschließbar sind,
**dadurch gekennzeichnet, dass**
zwischen wenigstens zwei in Längsrichtung des Lampenbandes aufeinander folgenden Leuchtenabdeckungen (1) eine Zwischenabdeckung (2) vorgesehen ist, die doppelwandig ausgestaltet ist, wobei die, bezogen auf das Lampenband, innen liegende Wandung (5) gegenüber der außen liegenden Wandung (3) in Längsrichtung des Lampenbandes derart vorsteht, dass ein sich zwischen der Zwischenabdeckung (2) und der benachbarten Leuchtenabdeckung (1) ergebender Spalt kaschiert ist.

2. Lampenband nach Anspruch 1,
**dadurch gekennzeichnet, dass**
die innere Wandung (5) der Zwischenabdeckung (2) eine Wandung der Leuchtenabdeckung untergreift.

3. Lampenband nach einem der Ansprüche 1 oder 2,
**dadurch gekennzeichnet, dass**
die innere Wandung (5) der Zwischenabdeckung (2) von einem Federstahlblech gebildet ist.

4. Lampenband nach einem der Ansprüche 1 bis 3,
**dadurch gekennzeichnet, dass**
die äußere Wandung (3) der Zwischenabdeckung (2) von einem Aluminiumblech gebildet ist.

5. Lampenband nach einem der Ansprüche 1 bis 4,
**dadurch gekennzeichnet, dass**
die Zwischenabdeckung (2) auf ihrer Innenseite ein optisches/akustisches Funktionselement trägt.

6. Lampenband nach Anspruch 5,
**dadurch gekennzeichnet, dass**
das Funktionselement von einem Lautsprecher oder einem Leuchtdiodenfeld gebildet ist.

7. Lampenband nach einem der Ansprüche 1 bis 6,
**dadurch gekennzeichnet, dass**
die Leuchtenabdeckungen (1) aus Polykarbonat hergestellt sind.

8. Lampenband nach einem der Ansprüche 1 bis 7,
**dadurch gekennzeichnet, dass**
es in seiner Längsrichtung mehrere Zwischenabdeckungen aufweist, die mit der Zwischenabdeckung (2) gleichartig sind.

9. Lampenband nach einem der Ansprüche 1 bis 8,
**dadurch gekennzeichnet, dass**
die innen liegende Wandung (5) gegenüber der außen liegenden Wandung (3) des Zwischenelements (2) beidseitig in Längsrichtung des Lampenbandes vorsteht.

10. Lampenband nach einem der Ansprüche 1 bis 9,
**dadurch gekennzeichnet, dass**
die Leuchtenabdeckungen (1) und die Zwischenabdeckung(en) (2) eine gleichartige Farbgestaltung aufweisen.

## Claims

1. Lamp band for installation in a passenger compartment of a rail vehicle, having a plurality of elongate light covers (1) that can be connected to each other in the longitudinal direction thereof to form the lamp band,
**characterized in that**
an intermediate cover (2) of double-walled configuration is provided between at least two light covers (1) following one another in the longitudinal direction of the lamp band, wherein the wall (5) located on the inside in relation to the lamp band projects with respect to the outer wall (3) in the longitudinal direction of the lamp band in such a way that a gap resulting between the intermediate cover (2) and the adjacent light cover (1) is concealed.

2. Lamp band according to Claim 1,
**characterized in that**
the inner wall (5) of the intermediate cover (2) engages under a wall of the light cover.

3. Lamp band according to either of Claims 1 and 2,
**characterized in that**
the inner wall (5) of the intermediate cover (2) is formed by a spring steel sheet.

4. Lamp band according to one of Claims 1 to 3,
**characterized in that**
the outer wall (3) of the intermediate cover (2) is formed by an aluminum sheet.

5. Lamp band according to one of Claims 1 to 4,
**characterized in that**
the intermediate cover (2) carries an optical/acoustic functional element on the inner side thereof.

6. Lamp band according to Claim 5,
**characterized in that**
the functional element is formed by a loudspeaker or a light-emitting diode array.

7. Lamp band according to one of Claims 1 to 6,
**characterized in that**
the light covers (1) are produced from polycarbonate.

8. Lamp band according to one of Claims 1 to 7,
**characterized in that**
in the longitudinal direction thereof, it has a plurality of intermediate covers, which are identical to the intermediate cover (2).

9. Lamp band according to one of Claims 1 to 8,
**characterized in that**
the inner wall (5) projects with respect to the outer wall (3) of the intermediate element (2) on both sides in the longitudinal direction of the lamp band.

10. Lamp band according to one of Claims 1 to 9,
**characterized in that**
the light covers (1) and the intermediate cover(s) (2) have identical coloring.

## Revendications

1. Rampe de lampe à incorporer dans un habitacle pour passager d'un véhicule ferroviaire, comprenant une pluralité de recouvrements ( 1 ) lumineux, qui s'étendent en longueur et qui peuvent être raccordés les uns aux autres dans leur direction longitudinale pour former la rampe de lampe,
**caractérisée en ce qu'**
il est prévu, entre au moins deux recouvrements ( 1 ) lumineux se succédant dans la direction longitudinale de la rampe de lampe, un recouvrement ( 2 ) intermédiaire à double parois, la paroi ( 5 ), intérieure rapportée à la rampe de lampe, dépassant de la paroi ( 3 ) extérieure dans la direction longitudinale de la rampe de lampe, de manière à doubler un intervalle se formant entre le recouvrement ( 2 ) intermédiaire et le recouvrement ( 1 ) lumineux voisin.

2. Rampe de lampe suivant la revendication 1,
**caractérisée en ce que**
la paroi ( 5 ) intérieure du recouvrement ( 2 ) intermédiaire prend par en dessous une paroi du recouvrement ( 1 ) lumineux.

3. Rampe de lampe suivant l'une des revendications 1 ou 2,
**caractérisée en ce que**
la paroi ( 5 ) intérieure du recouvrement ( 2 ) intermédiaire est formée d'une tôle en acier pour ressort.

4. Rampe de lampe suivant l'une des revendications 1 à 3,
**caractérisée en ce que**
la paroi ( 3 ) extérieure du recouvrement ( 2 ) intermédiaire est formée d'une tôle d'aluminium.

5. Rampe de lampe suivant l'une des revendications 1 à 4,
**caractérisée en ce que**
le recouvrement ( 2 ) intermédiaire porte sur sa face intérieure un élément fonctionnel optique/acoustique.

6. Rampe de lampe suivant la revendication 5,
**caractérisée en ce que**
l'élément fonctionnel est formé d'un haut-parleur ou d'un champ de diodes électroluminescentes.

7. Rampe de lampe suivant l'une des revendications 1 à 6,
**caractérisée en ce que**
les recouvrements ( 1 ) lumineux sont en polycarbonate.

8. Rampe de lampe suivant l'une des revendications 1 à 7,
**caractérisée en ce qu'**
il a, dans sa direction longitudinale, plusieurs recouvrements intermédiaires, qui sont de même type que le recouvrement ( 2 ) intermédiaire.

9. Rampe de lampe suivant l'une des revendications 1 à 8,
**caractérisée en ce que**
la paroi ( 5 ) intérieure dépasse de la paroi ( 3 ) extérieure de l'élément ( 2 ) intermédiaire des deux côtés dans la direction longitudinale de la rampe de lampe.

10. Rampe de lampe suivant l'une des revendications 1 à 9,
**caractérisée en ce que**
les recouvrements ( 1 ) lumineux et le ou les recouvrements ( 2 ) intermédiaires ont un coloris de même type.
